# EUROPÄISCHE PATENTANMELDUNG

(11) **EP 0 157 886 A1**
(43) Veröffentlichungstag der Anmeldung: **16.10.1985**
(21) Anmeldenummer: 84103169.3
(22) Anmeldetag: 22.03.1984
(51) Int. Cl.: A46B 9/02, A46B 11/04, A47L 13/00, A47L 11/34

(54) **Gerät zum Austragen und Verteilen von Feuchtem Reinigungspulver**

(71) Anmelder: LEIFHEIT Aktiengesellschaft, D-56377 Nassau (DE)
(72) Erfinder: Liebscher, Johannes, D-5408 Nassau/Lahn (DE)

(57) **Zusammenfassung**

Gerät zum Austragen, Verteilen und Einmassieren von feuchtem Reinigungspulver (2) mit einem Behälter (1), der öffnungen (14) für den Austritt des Reinigungspulvers hat, die von zwei Borstenreihen (12) abgedichtet werden und das mit einer separaten MassagebOrste (9) versehen ist (Figur 1).

## Beschreibung

Die Erfindung bezieht sich auf ein Gerät zum Austragen und VerteiLen von feuchtem ReinigungspuLver gemäß dem Oberbegriff des Anspruchs 1.

Durch das DE-GM 81 15 456 ist ein Gerät zum Austragen und VerteiLen eines feuchten Reinigungspulvers bekannt. Dieses Gerät arbeitet nach dem Streuwagen-Prinzip, das heißt, am Austritt eines konischen BehäLters ist eine Dosierwalze angeordnet, die von Laufrädern angetrieben wird. NachteiLig an dieser Ausführung ist, daß das ReinigungspuLver LedigLich aufgestreut wird. Eine mengenmäßige Dosierung ist schwer möglich. Sie ist nur über mehrmaliges Befahren erreichbar. Danach muß das Gerät weggestellt werden, um mit einem Schrubber oder Ähnlichem das ReinigungspuLver in den TeppichfLor einzumassieren.

Von der Schaumreinigung her ist durch die DE-GM 77 39 159 ein Handgerät bekannt, bei dem eine ReinigungsfLüssigkeit aus einer FLasche in einen mit einem Schaumstoff gefüllten HohLraum gedrückt wird. Aus diesem HohLraum dringt die ReinigungsfLüssigkeit über Öffnungen in einem Bürstenkörper an Borsten und wird über diese Borsten in den zu reinigenden TextiLbeLag einmassiert. Durch diese Massage wird das flüssige ReinigungsmitteL schaumförmig. Eine direkte Anwendung dieses Gerätes auf ein Gerät zur Reinigung mit ReinigungspuLver ist allerdings nicht ersichtlich.

Weiter ist durch die DE-OS 16 28 468 ein Reinigungsgerät bekannt, das ebenfalls mit einer ReinigungsfLüssigkeit arbeitet, die über eine Bürste aufgeschäumt wird. Die ReinigungsfLüssigkeit wird dabei über Düsenrohre den Borsten zugeführt. Die Dosierung der Reinigungsflüssigkeit erfolgt irgendwo im Gerät. Eine direkte Anwendung auf die PuLverreinigung ist ebenfalls nicht möglich.

Aufgabe der Erfindung ist es, ein Gerät zum Austragen und VerteiLen von ReinigungspuLver zu schaffen, das eine einfache Dosierung ermöglicht und zum anderen eine gute Tiefenwirkung erzielt.

Diese Aufgabe wird durch die kennzeichnenden MerkmaLe des Anspruchs 1 gelöst. Mit der Verteilerbürste wird eine hervorragende Dosierung des ReinigungspuLvers nur Ober die unterschiedliche Stärke des Handdruckes erreicht, während durch Wenden des Gerätes mit der Massagebürste eine hervorragende Tiefenwirkung des Reinigungspulvers mögtichwird. Zudem kann der ArbeitsabLauf unmittelbar aneinander erfolgen, so daß das Reinigungspulver seine volle Reinigungskraft noch hat, das heißt, daß die Feuchtigkeit im PuLver noch voll wirksam ist. Das Gerät bleibt trotz seiner Leichten Bedienbarkeit einfach im Aufbau und ist in der Fertigung sehr wohlfeil zu montieren.

Weitere AusgestaLtungen der Erfindung sind den Unteransprüchen zu entnehmen. So wird durch die V-förmige Anordnung der Borstenreihen bei der Verteilerbürste ein sicherer VerschLuß der öffnungen im Ruhezustand des Gerätes erreicht. Trotzdem ist durch Druck eine probLemLose Dosierung des Reinigungspulvers möglich.

Die Anordnung von wenigstens einer zusätzlichen Stabilisierungsborstenreihe erleichtert weiter die Handhabung des Gerätes.

Die Anordnung der VerteiLerbürste in einem Winkel von wenigsten 30° zur Massagebürste ermöglicht einen ungestörten AbLauf der beiden Arbeitsgänge VerteiLen und Einmassieren. Dazu tragen auch die Maßnahmen der Anordnung des Betätigungsstieles etwa in der Winkelhalbierenden als auch die unterschiedlichen Härtegrade der Borsten bei.

Eine besonders wohlfeile Fertigung des Gerätes wird dadurch erreicht, daß die Verteilerbürste und die Massagebürste unmittelbar in den BehäLter beborstet sind. Dabei ist es besonders zweckmäßig, wenn die Borsten über eine Spiegelverschweißung mit dem BehäLter verbunden sind.

Ein Ausführungsbeispiel der Erfindung wird im folgenden skizzenhaft dargestellt.

Es zeigen:
Figur 1 eine Seitenansicht des Gerätes im Ruhezustand teilweise geschnitten,
Figur 2 ein Schnitt gemäß der Linie II - II nach Figur 1 und
Figur 3 a und b die gleiche Ansicht beim Arbeiten.

Ein BehäLter 1 zur Aufnahme eines Reinigungspulvers 2 ist mit einem BetätigungsstieL 3 versehen. Der Boden 4 ist in zwei Bereiche aufgeteilt, die in stumpfem Winkel 5 zueinander stehen. Der eine Bereich 6 trägt eine Verteiterbürste 7 und der andere Bereich 8 eine Massagebürste 9.

VerschLossen wird der BehäLter 1 durch einen DeckeL 10.

Die Verteilerbürste 7 besteht aus zwei StabiLisierungsborstenreihen 11 und zwei Borstenreihen 12, die V-förmig zueinander stehen und mit ihren Spitzen 13 dicht aneinander Liegen. Zwischen den Borstenreihen 12 sind im Bereich 6 öffnungen 14 zum DurchLaß des Reinigungspulvers vorgesehen. Den AbschLuß der öffnungen 14 biLdet beidseitig ein Borstenbüschel 15.

Die Massagebürste 9, die in einem WinkeL > 30° zur Ebene des Bereichs 6 Liegt, besteht aus drei Borstenreihen.

Die Figuren 3 a und b zeigen die Wirkungsweise der Verteilerbßrste 7. Durch Druck in Richtung 16 auf den StieL 3 spreizen sich die Borsten der Borstenreihen 12 auseinander, so daß das ReinigungspuLver 2 auf den TeppichfLor rieseln kann. Der Grad der Spreizung steigt dabei mit der Größe der Kraft die in Richtung 16 ausgeübt wird. Die Figuren 3 a und b zeigen den wechsel der Borsten beim Hin- und Herbewegen in die Schieberichtung 17, 18. Die Borstenreihen 12 üben dabei einen Pumpeffekt auf das ReinigungspuLver aus, während die Stabilisierungsborstenreihen 11 ein zu starkes Kippen des Gerätes verhindern.

Nach dem Dosierungsvorgang wird das Gerät praktisch um 180° gedreht, und mit der Massagebürste 9 das ReinigungspuLver tiefer in den Teppichflor eingarbeitet. Aus diesem Grund ist der BetätigungsstieL 3 am zweckmäßigsten parallel zur oder direkt in der Winkelhalbierenden des WinkeLs zwischen dem Bereich 6 und dem anderen Bereich 8 angeordnet.

## Patentansprüche

1. Gerät zum Austragen und VerteiLen von feuchtem ReinigungspuLver (2) mit einem BehäLter (1) zur Aufnahme des ReinigungspuLvers (2) und einer Dosiereinrichtung im Bereich des Austritts, dadurch gekennzeichnet, daß aLs Dosiereinrichtung der Austritt durch eine VerteiLerbürste (7) mit an sich bekannten öffnungen (14) zwischen zwei Borstenreihen (12) im Bürstenkörper, wobei die Borstenreihen einen dichten VerschLuß bilden, verschlossen ist, und daß zusätzlich eine Massagebürste (9) in einer zur VerteiLerbürste (7) versetzten Ebene am Behälter (1) vorgesehen ist.

2. Gerät nach Anspruch 1, dadurch gekennzeichnet, daß die Borstenreihen (12) V-förmig zueinander angeordnet sind.

3. Gerät nach Anspruch 2, dadurch gekennzeichnet, daß neben den beiden V-förmigen Borstenreihen (12) beidseitig zumindest eine Stabilisierungsborstenreihe (11) vorgesehen ist.

4. Gerät nach einem der Ansprüche 1 bis 3, dadurch gekennzeichnet, daß die Verteilerbürste (7) und die Massagebürste (9) in Ebenen von wenigstens 30° zueinander Liegen.

5. Gerät nach Anspruch 4, dadurch gekennzeichnet, daß ein BetätigungsstieL (3) etwa in der Winkelhalbierenden, beziehungsweise parallel dazu, des duch die beiden Ebenen gebildeten WinkeLs (5) liegt.

6. Gerät nach einem der Ansprüche 1 bis 5, dadurch gekennzeichnet, daß die Verteilerbürste (7) und die Massagebürste (9) mit unterschiedlich harten Borsten bestückt sind.

7. Gerät nach einem der Ansprüche 1 bis 6, dadurch gekennzeichnet daß die Verteilerbürste (7) und die Massagebürste (9) unmittelbar in den BehäLter (1) beborstet sind.

8. Gerät nach Ansprüch 7, dadurch gekennzeichnet, daß die Borsten mit dem BehäLter (1) spiegelverschweißt sind.
